# EUROPÄISCHE PATENTSCHRIFT

(11) **EP 1 991 463 B1**
(45) Veröffentlichungstag und Bekanntmachung des Hinweises auf die Patenterteilung: **13.10.2010**
(21) Anmeldenummer: 07726630.2
(22) Anmeldetag: 05.03.2007
(51) Int. Cl.: B65B 1/22, B65B 1/20, B65B 1/36, B65B 1/34, B65B 1/32

(54) **FÜLLVORRICHTUNG FÜR OBEN OFFENE GEBINDE**
FILLING APPARATUS FOR CONTAINERS WHICH ARE OPEN AT THE TOP
DISPOSITIF DE REMPLISSAGE POUR RECIPIENTS OUVERTS EN HAUT

(30) Priorität: 09.03.2006 DE 102006010911
(43) Veröffentlichungstag der Anmeldung: 19.11.2008
(73) Patentinhaber: Haver & Boecker oHG, 59302 Oelde (DE)
(72) Erfinder: VOLLENKEMPER, Willi, 59302 Oelde (DE); EWERSZUMRODE, Andreas, 33014 Bad Driburg (DE)
(74) Vertreter: Dantz, Jan Henning
(86) Internationale Anmeldenummer: PCT/EP2007/052050
(87) Internationale Veröffentlichungsnummer: WO 2007/101836

(56) Entgegenhaltungen:
- WO-A-2005/110849
- AT-B- 214 622
- CH-A5- 683 251
- DE-A1-102005 027 819
- DE-U1- 8 910 081
- US-A- 2 148 722

## Beschreibung

Die Erfindung bezieht sich auf eine Füllvorrichtung für oben offene Gebinde, vorzugsweise für Säcke, die mit einem pulverförmige Produkt zu befüllen sind, nach dem Oberbegriff des Anspruchs 1.

Eine derartige Füllvorrichtung ist aus der WO 2005/110849 A2 bekannt.

Pulverförmige Produkte haben in der Regel die Eigenschaft, dass sie während der Herstellung, des Transportes und auch während des Füllvorganges auch Luft aufnehmen, wodurch sich das Volumen vergrößert. Die in Rede stehenden Füllvorrichtungen zum Füllen von Gebinden sollten daher vorzugsweise so ausgelegt sein, dass die aufgenommene Luft zumindest teilweise wieder abgegeben wird.

Um den Anteil der Restluft im Produkt so gering wie möglich zu halten, ist vorgeschlagen worden, Innenrüttler einzusetzen, die in das Gebinde eingebracht werden und dort durch Rüttelbewegungen das Produkt verdichten (siehe die DE 89 10 081.6 U1).

Als Innenrüttler werden auch sogenannte Rüttelflaschen eingesetzt. Rüttelflaschen sind an sich aus dem Stand der Technik bekannt, so zum Herstellen von Bohrlöchern. Eine derartige Lösung zeigt die AT 21 46 22 PS. Eine weitere Rüttelflasche ist aus der US 2,148,722 bekannt. Ein Einsatz dieser Rüttelflaschen an Füllmaschinen zum Verdichten des Füllgutes von Gebinden an Füllmaschinen war bisher nicht erfolgreich, da die Leistungsfähigkeit den Anforderungen nicht genügte.

Die Rüttelflaschen sind mit einem Schwingungserreger ausgestattet, der in der Regel von einer außerhalb des Gebindes angeordneten Antriebsvorrichtung angetrieben wird. Der Schwingungserreger ist eine Unwuchtmasse, die auf einer rotierend antreibbaren Welle festgesetzt ist. Die Welle wird von der Antriebsvorrichtung über eine weitere, flexible Welle angetrieben. Der Vorteil einer solchen Ausführung ist darin zu sehen, dass die in Schwingung zu versetzenden Massen relativ gering sind. Dabei ist die flexible Welle von einem flexiblen Schutzschlauch umgeben. Diese flexible Auslegung verhindert es, dass der Innenrüttler innerhalb des Gebindes mittig zu platzieren ist, was dazu führt, dass das Produkt innerhalb des Gebindes ungleichmäßig verdichtet wird. Darüber hinaus kann der Innenrüttler nach dem Herausziehen aus dem Gebinde noch nachschwingen, wodurch die Gefahr besteht, dass der Füllstutzen der Füllvorrichtung beschädigt wird.

Es ist deshalb auch schon vorgeschlagen worden, dass die Verbindung zwischen dem Innenrüttler und der Antriebsvorrichtung starr ausgelegt wird. Dies bringt das Problem mit sich, dass die gesamte Baueinheit, bestehend aus dem Innenrüttler, der starren Verbindung und der Antriebsvorrichtung vom Schwingungserreger in Schwingungen versetzt werden muß, wodurch die zu bewegende Masse relativ hoch ist. Dies führt wiederum zu einer thermischen Belastung der Lager der die Unwuchtmassen tragenden Wellen. Würde man zur Verringerung dieser Belastung der Lager die Drehzahl der Welle reduzieren, würde die Verdichtung verschlechtert.

Der Erfindung liegt die Aufgabe zugrunde, eine Füllvorrichtung der eingangs näher beschriebenen Art so zu gestalten, dass eine optimale Verdichtung des in das Gebinde eingefüllten Produktes gewährleistet ist. Vorzugsweise soll auch die thermische Belastung der Lager der die Unwuchtmassen tragenden Welle so gering wie möglich gehalten werden.

Zur Lösung der gestellten Aufgabe ist vorgesehen eine Füllvorrichtung gemäß Anspruch 1, wobei die flexible Welle zumindest abschnittsweise von einem starren Führungsrohr umgeben ist. Bevorzugt ist dabei ein Abschnitt der flexiblen Welle vor der Rütteleinrichtung nicht von dem starren Führungsrohr umgeben.

Hierdurch wird eine gute Führung der Welle gewährleistet, die nach der Erkenntnis der Erfindung einer Führung bedarf, um im Gebinde mittig platziert werden zu können. Durch den verbleibenden Abschnitt der flexiblen Welle wird dennoch weiter eine genügende Schwingung erlaubt, um das abzufüllende Produkt zu verdichten.

Da das Führungsrohr starr ist, wird der Innenrüttler exakt innerhalb des Gebindes positioniert. Dadurch wird eine optimale und gleichmäßige Verdichtung des Produktes erreicht. Außerdem werden die in Schwingungen zu versetzenden Massen so gering wie möglich gehalten, so dass die thermische Belastung der Lager innerhalb des Innenrüttlers so gering wie möglich gehalten wird. Darüber hinaus wird beim Herausfahren des Innenrüttlers aus dem Gebinde der Füllstutzen gegen eine Beschädigung gesichert.

Der Schwingungserreger des Innenrüttlers wird mit der flexiblen Welle angetrieben, wobei das Führungsrohr vorzugsweise starr mit der Antriebsvorrichtung verbunden ist.

Vorzugsweise ist das starre Führungsrohr dabei an der Antriebsvorrichtung befestigt.

In besonders vorteilhafter Weise ist der Innenrüttler an der flexiblen Welle festgelegt. Dadurch ist sichergestellt, dass das die flexible Welle umgebende Führungsrohr nicht in Schwingungen versetzt wird.

Vorzugsweise ist vorgesehen, dass bei einer Füllvorrichtung der eingangs näher beschriebenen Art der Mantel des Innenrüttlers aus einem metallischen oder nichtmetallischen Werkstoff besteht, dessen Dichte - vorzugsweise deutlich - unter der von Eisen liegt, beispielsweise aus einem Leichtmetall wie z.B. Aluminium besteht.

Dadurch wird die in Schwingung zu versetzende Masse entsprechend gering gehalten. Dadurch wird die Belastung für die die Unwuchtmassen tragenden Welle deutlich verringert. Es können jedoch auch nichtmetallische Werkstoffe verwendet werden. Solche Werkstoffe sind beispielsweise Verbundwerkstoffe mit einem bestimmten Anteil eines Kunststoffes, keramische Werkstoffe oder Warmstrukturwerkstoffe. Durch die Kombination von Werkstoffen bei Verbundwerkstoffen oder durch die Hohlräume bei Warmstrukturwerkstoffen wird die Dichte deutlich gesenkt.

Durch die Kombination des Werkstoffes und der Bauform wird ein materialspezifisch optimales Massenverhältnis gebildet, so dass die Belastung der Lager und damit die thermische Belastung minimiert sind. Einer übermäßigen Erwärmung der Lager wird damit entgegengesteuert. Eine hohe Verdichtung auch in kurzer Zeit ist damit kein Problem. Dies wirkt sich insbesondere auch vorteilhaft bei der Abfüllung von Produkten aus, die im Moment der Abfüllung noch relativ warm sind.

Es ist weiterhin bevorzugt vorgesehen, dass der Innenrüttler mittels eines steuerbaren Antriebes in vertikaler Richtung zeitgesteuert verfahrbar ist. Diese Weiterentwicklung und auch eigenständige Erfindung spiegelt sich in dem nebengeordneten Verfahrensanspruch wieder, nach welchem die Rütteleinrichtung beim Verdichten des Produktes zeitgesteuert bzw. verzögert, insbesondere stufenweise, aus dem Gebinde angehoben wird. Dadurch besteht die Möglichkeit, dass der Innenrüttler nach und nach langsam, insbesondere in mehreren Stufen, aus dem Gebinde herausgefahren werden kann. Auf diese Weise wird der durch den Innenrüttler gebildete und nach dem Hochfahren darunterliegende Hohlraum sofort mit dem Produkt gefüllt, so dass sich keine Hohlräume zurückbleiben. Im gesamten Gebinde kann das Produkt gezielt verdichtet werden. So ist es auch vorteilhaft, dass mittels des Innenrüttlers auch das im Gebinde unmittelbar unterhalb der Einfüllöffnung liegende Produkt verdichtet wird. Dies ist besonders wichtig, da auf diesen Bereich des Produktes quasi kein Eigendruck mehr ausgeübt wird.

Eine optimale Verdichtung ist zudem gegeben, wenn die Rütteleinrichtung nicht nur aus dem Innenrüttler besteht, sondern wenn sich das Gebinde bzw. der Sack zumindest während des Füllvorganges auf einem Rütteltisch abstützt.

Anhand der beiliegenden Zeichnungen wird die Erfindung noch näher erläutert.

Es zeigen:
- Figur 1: die in vertikaler Richtung verfahrbare Rütteleinrichtung der er- findungsgemäßen Füllvorrichtung in perspektivischer Darstel- lung,
- Figur 2: den Innenrüttler einschließlich des Antriebes und des Führungs- rohres, teilweise geschnitten und
- Figuren 3 - 6: den Innenrüttler in verschiedenen Stellungen zeigend.

Aus Gründen der vereinfachten Darstellung ist von der erfindungsgemäßen Füllvorrichtung nur die Rütteleinrichtung einschließlich des Antriebes zum Verfahren in vertikaler Richtung dargestellt. Die Rütteleinrichtung besteht aus einem Innenrüttler 10 in Form einer Rüttelflasche und einem Rütteltisch 11. Der nicht dargestellte Schwingungserreger des Innenrüttlers 10 wird von einer Antriebsvorrichtung 12 in Drehung versetzt.

Mittels eines weiteren Antriebes 13 werden die Antriebsvorrichtung 12 und der Innenrüttler 10 nach Art einer Hubvorrichtung höhenverschieblich längs einer vertikalen Führungsbahn 19 verfahren. Die Führungsbahn 19 ist an einer Säule 14 angeordnet, die Bestandteil eines ansonsten nicht dargestellten Maschinengestells ist. Wie die Figur 1 zeigt, kann der Innenrüttler 10 so weit abgesenkt werden, dass er vollständig in ein Gebinde 15 eintaucht. Bevorzugt ist das Gebinde 15 ein Sack, der aus einer Kunststofffolie gefertigt ist.

Die Figur 2 zeigt, dass der Schwingungserreger des Innenrüttlers 10 über eine flexible bzw. biegsame Welle 17 angetrieben wird. Außerdem zeigt die Figur, dass die flexible Welle 17 innerhalb eines Schutzschlauches 16 angeordnet ist. Diese Einheit ist nach Fig. 2 in einer Gleitführung eines Führungsrohres 18 geführt, das starr ist und feststehend - hier an einem Klemmverbinder 20 - angeordnet ist.

Außerdem zeigt die Figur 2, dass der Innenrüttler 10 am Schutzschlauch und an der flexiblen Welle 17 angeordnet ist. Demzufolge werden die Schwingungen im wesentlichen nicht auf das fest stehende Führungsrohr übertragen. Ein letzter Teil vom Schutzschlauch und der flexiblen Welle 17 stehen aus dem Führungsrohr 18 frei vor. Dieser Abschnitt A beträgt nur einen Teil der gesamten Länge der Welle. Diese kann beispielsweise 1 m lang sein, während der Abschnitt A nur eine Länge von z.B. 20 - 50 mm hat. Es ist vorteilhaft, wenn die Länge des Abschnitts A nur ca. ¼ bis ½ des Flaschendurchmessers beträgt.

Das Führungsrohr 18 ist mittels dem Klemmverbinder 20 fest mit der Antriebsvorrichtung 12 verbunden.

Die Figuren 3 - 6 zeigen den Innenrüttler 10 in vier verschiedenen Stellungen und ferner zeigen diese Figuren, dass durch den Einsatz des Innenrüttlers 10 in Verbindung mit dem Rütteltisch 11 das Volumen des in das Gebinde 15 eingefüllten Produktes verringert wird. Der Produktspiegel 21 ist in den Figuren durch die in strichpunktierten Linien gezeichneten Ellipsen gekennzeichnet. Die Figur 3 zeigt den Innenrüttler 10 in der tiefsten Stellung, d.h. er steht in einem geringstmöglichen Abstand zum Boden des Behältnisses.

Mittels der Antriebsvorrichtung 12 wird der Schwingungserreger des Innenrüttlers 10 über die flexible Welle 17 in Schwingungen versetzt. Nach einer durch eine Steuerung vorgegebenen Zeit wird der Antrieb 13 in Betrieb gesetzt, so dass der Innenrüttler 10 einschließlich der Antriebsvorrichtung 12, des Führungsrohres 18 und der flexiblen Welle 17 in vertikaler Richtung nach oben verfahren wird, so dass der der flexiblen Welle 17 zugeordnete Endbereich aus dem Produkt herausragt.

In dieser Phase wird besonders der obere Bereich des Produktes verdichtet. Die Figur 5 zeigt, dass nach dem Verfahren des Innenrüttlers 10 in die oberste Stellung im Produkt ein Hohlraum 19 verbleibt. Ein Vergleich mit der Figur 6 zeigt jedoch, dass durch den Betrieb des Rütteltisches 11 dieser Hohlraum 19 mit Produkt gefüllt wird, so dass der Produktspiegel 21 noch ein klein wenig abgesenkt wird.

Gemäß den Figuren 3 - 6 wird der Innenrüttler 10 in drei verschiedene Stellungen verfahren. Die Anzahl der Stellungen kann durch eine entsprechende Auslegung der Steuerung für den Antrieb 13 verändert, insbesondere erhöht werden. Darüber hinaus könnte der Innenrüttler 10 auch kontinuierlich von der untersten Stellung gemäß der Figur 3 in die obere Stellung gemäß den Figuren 5 und 6 verfahren werden.

Vorteilhaft an dem dargestellten Ausführungsbeispiel ist auch, dass der Innenrüttler 10 bzw. die Rüttelflasche einfach am Schutzschlauch 16 der flexiblen Welle 17 festgelegt ist, und dass an der den Schwingungserreger antreibenden Antriebsvorrichtung 12 das Führungsrohr 18 fest angesetzt ist, durch das der Schutzschlauch 16 und die flexible Welle 17 geführt sind.

### Bezugszeichenliste

- Innenrüttler: 10
- Rütteltisch: 11
- Antriebsvorrichtung: 12
- Antrieb: 13
- Säule: 14
- Gebinde: 15
- Schutzschlauches: 16
- Welle: 17
- Führungsrohr: 18
- Führungsbahn: 19
- Klemmverbinder: 20
- Produktspiegel: 21

## Patentansprüche

1. Füllvorrichtung für oben offene Gebinde (15), vorzugsweise für Säcke, die mit einem pulverförmigen Produkt zu befüllen sind, die folgendes aufweist:
a) eine Rütteleinrichtung (10, 11), insbesondere eine Rüttelflasche, zum Verdichten des Produktes,
b) die zumindest mit einem in das Gebinde (15) einbringbaren sowie mittels einer Antriebsvorrichtung (12) in Schwingungen versetzbaren Innenrüttler (10) versehen ist,
c) der durch eine flexible Welle (17) mit der Antriebsvorrichtung (12) verbunden ist,
**dadurch gekennzeichnet, dass**
d) die flexible Welle (17) zumindest abschnittsweise von einem starren Führungsrohr (18) umgeben ist.

2. Füllvorrichtung nach Anspruch 1, **dadurch gekennzeichnet, dass** ein letzter Abschnitt der flexiblen Welle (17) vor der Rütteleinrichtung nicht von dem starren Führungsrohr umgeben ist.

3. Füllvorrichtung nach Anspruch 1 oder 2, **dadurch gekennzeichnet, dass** die flexible Welle (17) von einem flexiblen Schutzschlauch (16) umgeben ist.

4. Füllvorrichtung nach Anspruch 1, 2 oder 3, **dadurch gekennzeichnet, dass** das starre Führungsrohr (18) an der Antriebsvorrichtung (12) befestigt ist.

5. Füllvorrichtung nach einem der vorstehenden Ansprüche, **dadurch gekennzeichnet, dass** der letzter Abschnitt der flexiblen Welle (17) vor der Rütteleinrichtung, der nicht von dem starren Führungsrohr (18) umgeben ist, 20 - 50 mm lang ist.

6. Füllvorrichtung nach einem der vorstehenden Ansprüche, **dadurch gekennzeichnet, dass** der Innenrüttler (10) an der flexiblen Welle (17) und/oder dem Schutzschlauch (17) festgelegt ist.

7. Füllvorrichtung nach einem der vorstehenden Ansprüche, **dadurch gekennzeichnet, dass** der Innenrüttler (10) mittels eines Antriebes (13) in vertikaler Richtung verfahrbar ist.

8. Füllvorrichtung nach einem der vorstehenden Ansprüche **dadurch gekennzeichnet, dass** der Bereich des Mantels des Innenrüttlers aus einem metallischen oder nichtmetallischen Werkstoff besteht, dessen Dichte - vorzugsweise deutlich - unter der von Eisen liegt.

9. Füllvorrichtung nach einem der vorstehenden Ansprüche, **dadurch gekennzeichnet, dass** der Innenrüttler (10) mittels eines steuerbaren Antriebes (13) zeitgesteuert vertikal verfahrbar ist.

10. Füllvorrichtung nach Anspruch 9, **dadurch gekennzeichnet, dass** der Innenrüttler (10) in verschiedene Positionen oder zeitverzögert kontinuierlich verfahrbar ist.

11. Füllvorrichtung nach einem der vorstehenden Ansprüche, **dadurch gekennzeichnet, dass** dem Innenrüttler (10) ein Rütteltisch (11) zugeordnet ist, auf dem sich das Gebinde (15) abstützt.

12. Verfahren zum Betreiben einer mit einem Füllstutzen ausgerüsteten Füllvorrichtung nach einem der vorstehenden Ansprüche, **dadurch gekennzeichnet, dass** die Rütteleinrichtung beim Verdichten des Produktes zeitgesteuert, insbesondere stufenweise, aus dem Gebinde angehoben wird.

## Claims

1. Filling apparatus for containers (15) which are open at the top, preferably for sacks to be filled with a pulverulent product, having the following:
a) a vibrating device (10, 11), in particular a vibrating cylinder, for compacting the product,
b) which is at least provided with an internal vibrator (10), which can be introduced into the container (15) and can be made to vibrate by means of a drive device (12),
c) said internal vibrator being connected to the drive device (12) by a flexible shaft (17), **characterized in that**
d) at least sections of the flexible shaft (17) are surrounded by a rigid guide tube (18).

2. Filling apparatus according to Claim 1, **characterized in that** a last section of the flexible shaft (17) before the vibrating device is not surrounded by the rigid guide tube.

3. Filling apparatus according to Claim 1 or 2, **characterized in that** the flexible shaft (17) is surrounded by a flexible protective hose (16).

4. Filling apparatus according to Claim 1, 2 or 3, **characterized in that** the rigid guide tube (18) is fastened to the drive device (12).

5. Filling apparatus according to one of the preceding claims, **characterized in that** the last section of the flexible shaft (17), which is not surrounded by the rigid guide tube (18), before the vibrating device is 20-50 mm long.

6. Filling apparatus according to one of the preceding claims, **characterized in that** the internal vibrator (10) is fixed to the flexible shaft (17) and/or to the protective hose (17).

7. Filling apparatus according to one of the preceding claims, **characterized in that** the internal vibrator (10) can be moved in the vertical direction by means of a drive (13).

8. Filling apparatus according to one of the preceding claims, **characterized in that** the region of the jacket of the internal vibrator consists of a metallic or non-metallic material, the density of which is lower, preferably much lower, than that of iron.

9. Filling apparatus according to one of the preceding claims, **characterized in that** the internal vibrator (10) can be moved vertically in a time-controlled manner by means of a controllable drive (13).

10. Filling apparatus according to Claim 9, **characterized in that** the internal vibrator (10) can be moved continuously into different positions or with a time delay.

11. Filling apparatus according to one of the preceding claims, **characterized in that** a vibrating table (11), which supports the container (15), is assigned to the internal vibrator (10).

12. Method for operating a filling apparatus, equipped with a filling nozzle, according to one of the preceding claims, **characterized in that**, while compacting the product, the vibrating device is lifted out of the container in a time-controlled manner, in particular gradually.

## Revendications

1. Dispositif de remplissage pour récipients ouverts en haut (15), de préférence pour sacs, devant être remplis d'un produit pulvérulent, qui présente les éléments suivants :
a) un dispositif de vibration (10, 11), en particulier une aiguille vibrante, pour compacter le produit,
b) lequel dispositif est doté d'au moins d'un vibreur intérieur (10) pouvant être introduit dans le récipient (15) et pouvant être mis en vibration à l'aide d'un dispositif d'entraînement (12),
c) lequel vibreur est relié au dispositif d'entraînement (12) par un arbre flexible (17),
**caractérisé en ce que**
d) l'arbre flexible (17) est entouré au moins par section par un tube de guidage rigide (18).

2. Dispositif de remplissage selon la revendication 1, **caractérisé en ce qu'**une dernière section de l'arbre flexible (17) devant le dispositif de vibration n'est pas entourée par le tube de guidage rigide.

3. Dispositif de remplissage selon la revendication 1 ou 2, **caractérisé en ce que** l'arbre flexible (17) est entouré par un tuyau de protection flexible (16).

4. Dispositif de remplissage selon la revendication 1, 2 ou 3, **caractérisé en ce que** le tube de guidage rigide (18) est fixé au niveau du dispositif d'entraînement (12).

5. Dispositif de remplissage selon l'une quelconque des revendications précédentes, **caractérisé en ce que** la dernière section de l'arbre flexible (17) devant le dispositif de vibration, qui n'est pas entourée par le tube de guidage rigide (18), mesure 20 à 50 mm de long.

6. Dispositif de remplissage selon l'une quelconque des revendications précédentes, **caractérisé en ce que** le vibreur intérieur (10) est fixé au niveau de l'arbre flexible (17) et/ou du tuyau de protection (17).

7. Dispositif de remplissage selon l'une quelconque des revendications précédentes, **caractérisé en ce que** le vibreur intérieur (10) peut être déplacé dans le sens vertical à l'aide d'un entraînement (13).

8. Dispositif de remplissage selon l'une quelconque des revendications précédentes, **caractérisé en ce que** la zone de l'enveloppe du vibreur intérieur est en un matériau métallique ou non-métallique, dont la densité est, de préférence nettement, inférieure à celle du fer.

9. Dispositif de remplissage selon l'une quelconque des revendications précédentes, **caractérisé en ce que** le vibreur intérieur (10) peut être déplacé verticalement de manière temporisée à l'aide d'un entraînement commandable (13).

10. Dispositif de remplissage selon la revendication 9, **caractérisé en ce que** le vibreur intérieur (10) peut être déplacé dans différentes positions ou en continu de manière temporisée.

11. Dispositif de remplissage selon l'une quelconque des revendications précédentes, **caractérisé en ce qu'**une table vibrante (11) sur laquelle s'appuie le récipient (15) est associée au vibreur intérieur (10).

12. Procédé d'exploitation d'un dispositif de remplissage équipé d'une tubulure de remplissage selon l'une quelconque des revendications précédentes, **caractérisé en ce que** le dispositif de vibration est soulevé hors du récipient, de manière temporisée, en particulier par paliers, lors du compactage du produit.
